# EUROPÄISCHE PATENTSCHRIFT

(11) **EP 0 215 255 B1**
(45) Veröffentlichungstag und Bekanntmachung des Hinweises auf die Patenterteilung: **15.04.1992**
(21) Anmeldenummer: 86110579.9
(22) Anmeldetag: 31.07.1986
(51) Int. Cl.: A63C 5/048, A63C 5/07

(54) **Ski mit Ausgleichselementen**
Ski with compensating elements
Ski avec éléments de compensation

(30) Priorität: 03.08.1985 DE 3527996
(43) Veröffentlichungstag der Anmeldung: 25.03.1987
(73) Patentinhaber: Mankau, Dieter, Prof., D-60316 Frankfurt (DE)
(72) Erfinder: Mankau, Dieter, Prof., D-60316 Frankfurt (DE)
(74) Vertreter: Chambosse, Hans-Joachim

(56) Entgegenhaltungen:
- EP-A- 0 102 653
- DE-A- 1 428 966
- DE-A- 1 578 852
- DE-A- 1 603 002
- DE-A- 3 147 140
- DE-A- 3 331 214
- FR-A- 786 082
- FR-A- 2 042 420
- FR-A- 2 195 466
- FR-A- 2 534 480
- US-A- 3 326 564

## Beschreibung

Die Erfindung betrifft einen Alpinski für den Einsatz in den verschiedenen Disziplinen des Skisports (Abfahrtslauf, Slalom, Riesenslalom, Tourenskilauf, Skiwandern usw.), für die verschiedenen Pistenarten (präpariertes und unpräpariertes Gelände, Tiefschnee, zerfahrene Piste usw.) und für unterschiedlichste Schneearten (Pulverschnee, Naß- und Sulzschnee, Harschschnee, Hartpiste, vereiste Piste usw.).

Mit Ausnahme von reinen Sportveranstaltungen, bei denen die Teilnehmer jeweils für den einzelnen konkreten Lauf bzw. die jeweils anstehende Disziplin einen speziell dafür ausgelegten Ski wählen können und auch dabei - z.B. bei Abfahrtsrennen - noch je nach der Beschaffenheit der Piste und Schneeart den speziell geeignet erscheinenden Ski wählen, stellt sich für Skisportler und demgemäß auch für die Skihersteller durchweg das Problem, einen Ski zur Verfügung zu haben, der universell einsetzbar ist, d.h. unabhängig von der jeweils ausgeübten Skisportart, unterschiedlichen Geländeformationen, verschiedenen Pistenarten, unterschiedlichen Schneearten und unterschiedlicher Beschaffenheit der Piste einen leicht und sicher zu fahrenden Ski zu haben. So muß der Ski beispielsweise für die Abfahrt auf präparierter und ggf. noch harter Piste flatterfrei liegen und griffig sein, gleichzeitig aber beim Schwingen und Wedeln leicht drehbar sein. Bei Tiefschnee muß der Ski durch eine elastische, weichere Schaufel ein "Einstechen" vermeiden und den notwendigen Auftrieb gewährleisten. Die erforderliche Griffigkeit beim seitlichen Schwingen, Bogenfahren und Wedeln muß unter gleichzeitiger möglichster Vermeidung der Gefahr des Verkantens, die insbesondere auf der Außenseite des Skis entsteht, gewährleistet sein. Das Bedürfnis nach einem universell einsetzbaren Ski im vorgenannten Sinn wird besonders deutlich bei Skitouren, bei denen der Skiläufer die unterschiedlichsten Geländeformationen, Schneearten, Pistenarten usw. antrifft.

Besondere Problemzonen für einen solchen Ski sind das Vorderteil bis zum Übergang in die Schaufel sowie das Hinterteil. Namentlich das Vorderteil muß relativ weich und in vertikaler Richtung biegsam bzw. elastisch sein, zugleich aber hohe Rückstellkraft bei weitgehend ausgeschlossener Rückstellzeit haben.

Fast alle Hersteller von Skis haben sich bereits bemüht, derartige universell einsetzbare Skis zu schaffen. Es sind dazu die unterschiedlichsten Materialien bzw. Materialkombinationen (Kunststoff, Holz, Metall, Kombinationen verschiedener Kunststoffe, Kunststoff-/Metallkombinationen usw.) und ebenso unterschiedliche Stärken (Höhen) der Skis gewählt worden. Alle bekannten Konstruktionen haben indessen den Nachteil, daß das gewählte Material bzw. die Materialkombinationen und der jeweilige Aufbau nicht veränderbar sind, sich also nicht den jeweils unterschiedlichen Gegebenheiten des Skilaufs anpassen können. Soweit ein Teil der Anbieter als Kompromiß einen Aufbau mit mittlerer Härte/Biegsamkeit des Vorderteils und/oder des Hinterteils des Skis verwendet, treten insbesondere unbefriedigende Fahreigenschaften auf harter Abfahrtspiste auf. Zugleich sind solche Skis wiederum zu hart bzw. zu wenig elastisch für Pulverschneepiste und insbesondere in Tiefschnee. Die härter ausgelegten Skis sind zwar geeigneter für Abfahrtslauf auf präparierter und insbesonderer harter Piste, dafür um so weniger im unpräparierten Gelände und insbesondere im Tiefschnee` Soweit als Kompromiß eine möglichst weiche Kombination gewählt wurde, treten besondere Nachteile im Form der Flattergefahr, ungenügender Führung beim Abfahrtslauf, Slalom und Schwingen/Wedeln auf präparierter fester Piste auf. Die als Alternative angebotenen Kurzskis und ebenso die sog. Midskis weisen zwar eine leichte Fahrbarkeit Und Drehfreudigkeit auf weicher Piste bzw. Piste mit Pulverschneeauflage auf. Sie haben jedoch unbefriedigende Fahreigenschaften auf festgefahrener Piste und erst recht auf vereister Piste. Umgekehrt ist das Verhalten längerer Skis beim Tiefschneefahren unzureichend.

Aus der DE-A 3 331 214 ist ein Ski mit den Merkmalen des Oberbegriffs des Anspruchs 1 der vorliegenden Anmeldung bekannt, wobei zusätzlich das Vorderteil und das Hinterteil des Skis gegenüber dem Mittelteil eine wesentlich geringere Stärke/Höhe aufweisen und auf der Unterseite des Skis gegenüber dem Mittelteil in der Höhe zurückspringen. Dieser Ski bringt gegenüber den vorher bekannten zwar den Vorteil leichterer Drehbarkeit infolge des relativ kurzen kastenförmigen und starren Mittelteils, auf dem das Körpergewicht des Benutzers hauptsächlich ruht, während Vorder- und Hinterteil davon weitgehend entlastet sind. Dieser Vorteil wird vor allem in Verbindung mit den vorgeschlagenen abgerundeten Seitenkanten in den Vorder- und Hinterteilen bis zu den jeweiligen Enden des Skis erreicht. Die in der Vertikalen biegbaren, elastischen und federnden Vorder- und Hinterteile des Skis ermöglichen auch eine bessere Anpassung an Bodenwellen und verhindern das übermäßige Einstechen in den Schnee, vor allem bei Tiefschnee. Andererseits ist auch bei diesem vorbekannten Ski das Material bzw. die Materialkombination nicht veränderbar und dadurch nicht den unterschiedlichen Gegebenheiten des Skilaufs anpaßbar. Außdem hat sich gezeigt, daß bei der Anbringung abgerundeter Seitenkanten die Führung des Skis namentlich auf harter Piste ohne durchlaufende Führungskanten aus Stahl und auch bei den vorgeschlagenen durchlaufenden Führungskanten in einer Ebene mit der Oberfläche des Skis nicht befriedigend ist. Vor allem die besonders wichtige Einfederung und Rückstellung des Skis im Bereich des Vorder- und/oder Hinterteils sowie seine Torsion für eine optimale Anpassung an das jeweilige Gelände, die Beschaffenheit der Piste und die Skiart sind bei diesem bekannten Ski verbesserungsbedürftig.

Aus der FR-A-2 534 480 ist ein Ski bekannt, bei dem ein Spannelement (Latte) aus Glasfiber, Carbonfaser oder Leichtmetall einstückig zwischen zwei Gegenlagern auf dem Ski oder im Ski angebracht ist. Dieses begrenzt die vertikale Durchbiegung des Skis nach oben. Für den Einsatz des Skis auf verschiedenen Pisten und für unterschiedliche Skilauf-Disziplinen wird vorgeschlagen, das Spannelement bzw. Versteifungselement auswechselbar anzubringen, so daß die vertikale Durchbiegung des Skis stärker oder schwächer verhindert bzw. begrenzt wird. Dieser Ski ermöglicht indessen keine individuelle Anpassung innerhalb des Bereichs des Vorderskis oder des Hinterskis, über den sich das Spannelement erstreckt. Die Spannelemente sind nicht geeignet, jeweils in kürzester Zeit einem verstärkten Andruck des Skis bei Einwirkung vertikaler Kraft nachzugeben und den Vorder- bzw. den Hinterteil des Skis wieder nach unten zu drücken, sobald die vertikale Krafteinwirkung entfällt. Der Nachteil dieses Skis und seines Spannelements beruht insbesondere in der einstückigen Ausgestaltung und Anbringung im Vorderteil und/oder im Hinterteil des Skis. Der weitere Nachteil besteht darin, daß das Spannelement bei geänderter Einsatzart des Skis und/oder anderen Pisten- oder Schneeverhältnissen jeweils ausgewechselt werden muß. Zudem wird die Torsion des Skis nicht verbessert, sondern im Gegenteil gegenüber vorbekannten Skis verschlechtert, weil das Spannelement auch die Torsion begrenzt.

Schließlich ist aus der DE-A-1 603 002 ein Ski bekannt, dessen Härte und Spannung durch ein System von Druckkammer und Druckfedern veränderbar und die Lebensdauer des Skis verlängert werden soll, Dabei ist die vorgesehene Druckkammer nur in Längsrichtung ausdehnbar, während sie über ihren gesamten horizontal auf bzw. im Ski verlaufenden Bereich starr ist. Die Druckfedern begrenzen nur eines oder beide Enden der Druckkammer. Damit wird nur ein Ski geschaffen, der eine festbestimmte Härte entsprechend dem jeweils über das vorgesehene Ventil aufgegebenen Druck aufweist. Er hat deshalb den Nachteil, sich nicht selbständig an unterschiedliche Geländeformen oder Schneeverhältnisse individuell anzupassen; im Gegenteil wird eine solche Anpassung sogar gegenüber den vorbekannten Skis verhindert, zumindest erschwert. Dies gilt sowohl hinsichtlich des Ein- und Ausfederns des Vorderteils und des Hinterteils des Skis bei welligem Gelände oder Einfahren von festem in leichten Schnee sowie umgekehrt. Wesentliche Nachteile ergeben sich auch, selbst gegenüber vorbekannten marktgängigen Skis, bezüglich der Torsion. Ebenso wie hei dem Ski gemäß der FR-A-2 534 480 wird gerade in den für die Geländeanpassung und die Drehbarkeit der Skis besonders kritischen Bereichen vor und hinter dem Mittelstück mit der Bindung eine nachteilige Versteifung im Längs- und Drehrichtung bewirkt.

Der Erfindung liegt die Aufgabe zugrunde, einen Ski der eingangs genannten Art zu schaffen, bei dem unter Vermeidung der Nachteile der bekannten Konstruktionen die leichte und sichere Fahrbarkeit auf unterschiedlichem Gelände, auf verschiedenen Pisten, unter unterschiedlichen Schneebedingungen und in der verschiedenen Disziplinen des Skilaufs erreicht wird.

Diese Aufgabe wird erfindungsgemäß durch die im kennzeichnenden Teil des Patentanspruchs 1 aufgeführten Merkmale gelöst. Vorteilhafte Ausgestaltungen der Erfindung sind in den Unteransprüchen ausgeführt.

Es folgt die Beschreibung von Ausführungsbeispielen der Erfindung anhand von Zeichnungen. Es zeigen
- Fig. 1: eine Darstellung des erfindungsgemäßen Skis in der Seitenansicht mit in Vorder- und Hinterteil eingelassenen, nicht verstellbaren Ausgleichselementen;
- Fig. 2: den Ski mit Fig. 1 in Aufsicht;
- Fig. 3: als Detail von Fig. 2 einen Ausschnitt aus dem mit Ausgleichselementen versehenen Vorder- bzw. Hinterteil des Skis in Aufsicht;
- Fig. 4: das Detail gemäß Fig. 3 in Seitenansicht;
- Fig. 5: einen Schnitt durch das Vorderteil des Skis gemäß Fig. 1 und 2 an der Schnittstelle A/A;
- Fig. 6: einen Schnitt durch das Mittelteil des Skis gemäß Fig. 1 und 2 an der Schnittstelle B/B;
- Fig. 7: einen Schnitt durch das Hinterteil des Skis gemäß Fig. 1 und 2 an der Schnittstelle C/C;
- Fig. 8: eine Darstellung des Skis in der Seitenansicht wie in Fig. 1, jedoch mit in der Oberseite des Skis mittig eingelassenen zusätzlichen verstellbaren Ausgleichselementen;
- Fig. 9: den Ski gemäß Fig. 8 in Aufsicht;
- Fig. 10: als Detail von Fig. 9 ein Ausgleichselement in der Stellung "weich";
- Fig. 11: als Detail von Fig. 9 ein Ausgleichselement in der Stellung "hart";
- Fig. 12: als Detail von Fig. 9 im Längsschnitt an der Schnittstelle A/A das verstellbare Ausgleichselement in der Stellung gemäß Fig. 10;
- Fig. 13: als Detail von Fig. 9 im Längsschnitt an der Schnittstelle A/A das verstellbare Ausgleichselement in der Stellung gemäß Fig. 11;
- Fig. 14: als Detail von Fig. 9 den Bereich des Vorder- bzw. Hinterteils des Skis mit Ausgleichselementen, jedoch mit 2 auf der Oberseite des Skis eingesetzten Reihen der verstellbaren Ausgleichselemente;
- Fig. 15: den erfindungsgemäßen Ski gemäß Fig. 1 und 2 mit im Vorder- und Hinterteil auf der Oberseite des Skis zwischen den Ausgleichselementen gemäß Fig. 3 eingesetzten, herausnehmbaren zusätzlichen Ausgleichselementen;
- Fig. 16: als Detail von Fig. 15 den Bereich des Vorder- bzw. Hinterteils des Skis mit 4 eingesetzten und einem herausgenommenen der zusätzlichen Ausgleichselemente;
- Fig. 17: den Ski gemäß Fig. 1 und 2, jedoch mit in der Oberseite des Skis mittig eingelassenen, über Druckluftkammern verstellbaren Ausgleichselementen;
- Fig. 18: als Detail des Skis gemäß Fig. 17 in schematischer Darstellung die Ausgleichselemente in Aufsicht/Durchsicht;
- Fig. 19: das Detail gemäß Fig. 18 in der Seitenansicht an den Schnittstellen A/A der Fig. 17;
- Fig. 20: den Ski gemäß Fig. 1 und 2, jedoch mit in der Oberseite des Skis mittig eingelassener, in Längsrichtung des Skis verschiebbarer Versteifungsleiste, dargestellt im aus dem Bereich der Ausgleichselemente herausgezogenen Zustand, als Detailaufsicht;
- Fig. 21: den Ski gemäß Fig. 20, jedoch mit der Versteifungsleiste im in den Bereich der Ausgleichselemente hineingeschobenen Zustand, in Detailaufsicht;
- Fig. 22: einen Querschnitt durch den Ski gemäß Fig. 20 und 21 an der Schnittstelle B/B gemäß Fig. 21;
- Fig. 23: den Ski gemäß Fig. 1 und 2, jedoch mit Vorderteil und Hinterteil, die gegenüber dem Mittelteil des Skis auf der Unterseite (Laufflächenseite) in der Höhe zurückspringen;
- Fig. 24: den Ski gemäß Fig. 23, jedoch mit zusätzlichen verstellbaren Ausgleichselementen gemäß Fig. 8-22.

Der erfindungsgemäße Ski besteht aus dem Mittelteil 1, dem Vorderteil 2 und dem Hinterteil 3. Das Mittelteil 1 ist kastenförmig (rechteckiger Querschnitt, trapezförmiger Querschnitt, gewölbte Oberseite). In Fig. 6 ist das kastenförmige Mittelteil mit rechteckigem Querschnitt dargestellt. Durch diese Form und entsprechend gewähltes Material ist das Mittelteil in sich im wesentlichen starr. Es hat Führungskanten 6, 6', die rechtwinklig und in bekannter Weise an den Außenseiten der Lauffläche des Skis angebracht sind. Das Vorderteil 2 und ebenso das Hinterteil 3 des Skis weisen gegenüber dem Mittelteil 1 eine verringerte Stärke (Höhe) auf und haben an den Außenseiten der Lauffläche Führungskanten 5, 5', die im Gegensatz zu den Führungskanten 6, 6', des Mittelteils 1 von der Ebene der Lauffläche nach außen oben hin abgeschrägt sind, zweckmäßigerweise etwa im Winkel von 10°, wie in Fig. 5 und 7 dargestellt.

Vorderteil 2 und Hinterteil 3 des Skis sind im Gegensatz zum Mittelteil 1 im Grundaufbau, d.h. ohne die nachfolgend beschriebenen Ausgleichselemente 7, 8, 9/10, 13, 15/16 oder 18/19, in der Vertikalen nach oben leicht biegbar, elastisch und federnd sowie in der Längsachse torsionsfähig. Das Längenverhältnis von Mittelteil 1, Vorderteil 2 und Hinterteil 3 zueinander entspricht vorzugsweise etwa dem Zahlenverhältnis 3:2:1.

In der Ausführungsform gemäß Fig. 1-4 sind im Bereich 4 des Vorderteils und des Hinterteils des Skis von seiner Oberseite her an beiden Außenseiten Ausgleichselemente 7 aus weichem, jedoch dauerelastischem Material, wie Weichkunststoff, Silikon, Gummi oder dergleichen, eingesetzt. Diese dampfen und verhindern übermäßige Vertikalbewegungen des Vorderteils 2 des Skis mit der Schaufel und/oder des Hinterteils 3; andererseits federn Vorder- und Hinterteil schnell in die Nullstellung des Skis zurück. Anzahl, Breite und Höhe der Ausgleichselemente sowie deren Härtegrad sind unter Berücksichtigung des Materials des Skis und seiner Steifigkeit im übrigen zu wählen. Die Ausgleichselemente können erfindungsgemäß auch fest, jedoch lösbar in den Ski eingesetzt und dadurch auswechselbar sein.

In Weiterführung der Erfindung sind in der Ausführungsform des Skis, wie in Fig. 8-11 dargestellt, in den Bereichen 4' des Vorderteils 2 und des Hinterteils 3 des Skis die Ausgleichselemente 8 und mittig in der Oberfläche des Skis zwischen jeweils zwei gegenüberliegenden Ausgleichselementen 8 zusätzliche verstellbare Ausgleichselemente 9/10 angebracht. Die Ausgleichselemente 8 entsprechen im wesentlichen den vorstehend beschriebenen Ausgleichselementen 7; sie sind lediglich an ihrem inneren Ende der Form des Ausgleichselements 9/10 angepaßt. Das Ausgleichselement 9/10 weist, wie in Fig. 9-13 zu sehen, in seiner Gesamtheit eine kreisrunde Form auf. Sein Teil 9 besteht aus hartem, unelastischem Material, wie z.B. Hartkunststoff, Metall oder dergleichen; dieser Teil 9 reicht in der Grundfläche über den größten Teil der Kreisfläche und wird auf 2 Seiten vom Kreisumfang begrenzt. An zwei gegenüberliegenden Seiten sind Kreisabschnitte gemacht, die die Teile 10 des Ausgleichelements bilden und ihrerseits aus weichem, dauerelastischem Material wie die Ausgleichselemente 7 oder 8 bestehen und mit dem Teil 9 dauerhaft verbunden sind. Die Ausgleichselemente 9/10 haben zweckmäßigerweise im Teil 9 auf der Oberseite einen Drehschlitz 11. Die Ausgleichselemente 9/10 sind in den in der Oberfläche des Skis eingelassenen Ausnehmungen 12 bündig, jedoch in horizontaler Ebene drehbar eingesetzt. In der in Fig. 10 sichtbaren Stellung des Ausgleichselements 9/10 wirken die weichen, dauerelastischen Teile 10, gemeinsam mit den Ausgleichselementen 8, mit dem Ski zusammen. In der in Fig. 11 sichtbaren Stellung stellt das Teil 9 des Ausgleichselements eine feste Verbindung der Skioberfläche her, die im wesentlichen der bei der Ausführungsform gemäß Fig. 1-4 entspricht.

Ebenfalls in Weiterführung der Erfindung sind, wie in Fig. 14 als Detail dargestellt, im Bereich 4'' des Vorderteils 2 und des Hinterteils 3 des Skis zwei parallelliegende Reihen der verstellbaren Ausgleichselemente 9/10 angebracht, von denen jedes an ein Ausgleichselement 8 anschließt.

Ebenfalls in Weiterführung der Erfindung sind in der Ausführungsform gemäß Fig. 15 und 16 im Vorderteil 2 und im Hinterteil 3 des Skis in den Bereichen 4''' statt der Ausgleichselemente 9/10 die Ausgleichselemente 13 bündig, jedoch herausnehmbar in Ausnehmungen 14 auf der Oberseite des Skis mittig eingesetzt, die seitlich in die beschriebenen Ausgleichselemente 8 übergehen. Die Ausgleichselemente 13 können je nach Bedarf weich und dauerelastisch wie die Ausgleichselemente 8 sein, jedoch auch höheren Härtegrad bis hin zum festen, unelastischen Material haben. Ebenso ermöglicht diese Ausführungsform, Ausgleichselemente 13 unterschiedlichen Härtegrads in die einzelnen Ausnehmungen 14 des Vorderteils und/oder des Hinterteils des Skis einzusetzen oder auch im Vorderteil eine andere Bestückung zu wählen als im Hinterteil.

In Fig. 17-19 ist in weiterer Fortbildung der Erfindung eine Ausführungsform dargestellt, bei der statt der Ausgleichselemente 9/10 in Fig. 8-13 in den Bereichen 4'''' des Vorderteils und des Hinterteils des Skis Ausgleichselemente 15 aus weichem, dauerelastischem sowie luft- und flüssigkeitsdichtem Material in Querrichtung eingelassen sind, die eine Kammer 16 aufweisen. Diese Kammer 16 wird über ein von der Oberseite des Skis eingeführtes Ventil mit Druckluft oder einer Flüssigkeit, wie z.B. Hydrauliköl, gefüllt, wobei der Druck je nach Bedarf gehalten und dadurch das Dämpfungsmaß bestimmt wird. Das Ausgleichselement grenzt auf der Oberseite des Skis außen an die Ausgleichselemente 8 an, kann aber mit diesen auch eine Einheit bilden. Statt der dargestellten, untereinander selbständigen Ausgleichselemente 15 können erfindungsgemäß mehrere mit untereinander durch Röhren verbundenen Kammern 16 vorhanden sein, in denen die Luft oder Flüssigkeit beim Einsatz des Skis je nach dem einwirkenden Druck von einer Kammer 16 in die anderen überwechseln kann.

Als weitere Ausführungsform des erfindungsgemäßen Skis ist in Fig. 20-22 in den Bereichen 4''''' des Vorderteils 2 und des Hinterteils 3 mittig in der Oberseite des Skis zwischen den auf den Außenseiten liegenden Ausgleichselementen 7 die Führungsschiene 18 in Längsrichtung des Skis eingelassen, in der die Schiebeleiste 19 mit dem Bedienungsgriff 20 bündig, jedoch in Längsrichtung verschiebbar eingesetzt ist. Dabei ist die Führungsschiene 18 in ihrer Länge so bemessen, daß die Schiebeleiste 19 vollständig über den Bereich 4''''' mit den Ausgleichselementen 7 eingeschoben, umgekehrt aber auch vollständig aus diesem Bereich herausgeschoben werden kann. Die Schiebeleiste 19 besteht je nach Bedarf wiederum aus weicherem, elastischerem oder härterem, weniger elastischem Material bis hin zum vollsteifen Hartmaterial. Die in der Führungsschiene 18 ganz oder teilweise im Bereich 4''''' eingeschobene Schiebeleiste wirkt mit den Ausgleichselementen 7 zusammen.

Als weitere, besonders vorteilhafte Ausführungsform hat sich die Anbringung der im Vorstehenden beschriebenen Ausgleichselemente an einem Ski erwiesen, bei dem das Vorderteil 2 und ebenso das Hinterteil 3 gegenüber dem Mittelteil 1 eine geringere Stärke/Höhe aufweisen. Ein Ski dieser Ausführungsform mit den Ausgleichselementen 7 gemäß Fig. 4 ist in Fig. 23 schematisch dargestellt, in Fig. 24 ein derartiger Ski mit Ausgleichselementen 8 und 9/10 oder 13 oder 15/16.

Die Ausgleichselemente sind bei allen Ausführungsformen des erfindungsgemäßen Skis vom Übergang des Mittelteils 1 in das Vorderteil 2 in Richtung Skispitze einerseits und vom Übergang des Mittelteils 1 in das Hinterteil 3 in Richtung des hinteren Endes des Skis andererseits angebracht.

Anzahl und Größe der Ausgleichselemente bei dem erfindungsgemäßen Ski sind nicht fest bestimmt. Sie richten sich nach der gewünschten Grundauslegung des Skis. So liegt es im Rahmen der Erfindung, nur ein gegenüberliegendes Paar von Ausgleichselementen 7 anzubringen oder nur ein gegenüberliegendes Paar der Ausgleichselemente 8 in Verbindung mit einem dazwischenliegenden Ausgleichselement 9/10. Ebenso liegt es im Rahmen der Erfindung, im Vorderteil 2 des Skis einerseits und im Hinterteil 3 des Skis andererseits unterschiedliche Ausgleichselemente zu verwenden, wie z.B. Ausgleichselemente 8, 9/10 im Vorderteil und Ausgleichselemente 7 im Hinterteil. Gleichermaßen können in demselben Bereich des Vorderteils des Skis oder des Hinterteils verschiedene Ausgleichselemente kombiniert werden, wie z.B. Ausgleichselemente 7 mit in Längsrichtung anschließenden Ausgleichselementen 8, 9/10 oder auch in Wechselkombination.

Statt der runden Ausgleichselemente 9/10 können gleichermaßen ovale Elemente aus hartem, unelastischem Material ohne angesetzte weiche, elastische Teile 10 verwandt werden. Denkbar ist gleich-ermaßen, als Ausgleichselement konische Schraubelemente zu verwenden, deren AusgleichsWirkung sich je nach Einschraubtiefe ändert, oder auch Excenter.

Der erfindungsgemäße Ski hat gegenüber den bekannten namentlich folgende Vorteile:
Die Erfindung ermöglicht im Grundaufbau des Skis die Kombinationen eines weitgehend starren Mittelteils mit hoher Torsionsfestigkeit einerseits mit einem Vorderteil und einem Hinterteil des Skis, die hohe Torsionsfähigkeit aufweisen und damit in angestrebter Weise sich den jeweiligen Einsatzbedingungen des Skis anpassen. Durch die Ausgleichselemente entsteht dabei ein weicher, fließender Übergang vom Mittelteil zum Vorderteil und zu Hinterteil des Skis, wobei die Ausgleichselemente jedoch hohe Elastizität und daher die Rückkehr des Vorderteils und/oder des Hinterteils aus der "Einfederung" entsprechend dem jeweiligen Untergrund in die Ursprungsform ohne Verzögerungsmoment sichern und eine vorbestimmte (definierte) Torsion ermöglichen.

Die Erzielung einer hohen Torsion im Bereich des Vorderteils und des Hinterteils des Skis vermeidet bei allen Einsatzarten und unter allen Einsatzbedingungen des Skis ein ungewolltes zu starkes Eingreifen der Kanten, d.h. Verkanten des Skis, sichert zugleich aber nicht nur im Bereich des Mittelteils, sondern auch im Bereich des Vorder- und Hinterteils das notwendige Maß an Kantengriff. Es entsteht damit ein leicht drehbarer, zugleich aber auch auf präparierter und harter Piste richtungsstabiler Ski, bei dem kein Flattern auftritt. Die leichtere Drehbarkeit des erfindungsgemäßen Skis wird bei Verwendung der beschriebenen angeschrägten Kanten am Vorderteil und Hinterteil des Skis noch erhöht.

Ein weiterer Vorteil des erfindungsgemäßen Skis mit den Ausgleichselementen besteht darin, daß gegenüber der herkömmlichen Skibauweise die Vorspannung des Vorder- und Hinterteils des Skis erhöht werden kann, der, wie erwähnt, einen besseren, zugleich weicheren Bodenkontakt von Vorder- und Hinterteil des Skis bringt und zugleich eine Verstärkung des Kanteneingriffs des Mittelteils ermöglicht. Durch die Verwendung verstellbarer Ausgleichselemente, wie in Fig. 10-14 bzw. 17-19 dargestellt, und ebenso bei dem Ski mit auswechselbaren Ausgleichselementen gemäß Fig. 15 und 16 sowie bei dem Ski mit Schiebeleiste und Führungsschiene gemäß Fig. 20-22 ist es möglich, durch entsprechende Verstellung bzw. Wahl der Ausgleichselemente demselben Ski je nach Einsatzart und -ort unterschiedliche Steifigkeit bzw. Härte im Vorderteil und/oder im Hinterteil zu geben mit entsprechender Anpassung der Fahreigenschaften des Skis an Gelände, Schneeart usw. Ebenso kann der Ski dem Körpergewicht des Benutzers angepaßt werden. Bei der Verwendung von zwei jeweils an den beiden Außenseiten des Skis liegenden Ausgleichselementen in Ein- oder Mehrzahl gemäß Fig. 14 besteht der weitere Vorteil, daß eine unterschiedliche Torsion der Innenseite und der Außenseite des Skis erreicht werden kann.

Der erfindungsgemäße Ski verbindet so die Vorteile von Lang-, Mid- und Kurzski und stellt einen universell einsetzbaren Ski für die verschiedenen Disziplinen des Skisports, Pistenarten, Schneearten usw. dar.

## Patentansprüche

1. Ski für den Einsatz in verschiedenen Disziplinen des Skisports, auf unterschiedlichen Pistenarten und bei unterschiedlichen Schneearten, bestehend aus einem Mittelteil (1), einem Vorderteil (2) und einem Hinterteil (3), wobei die Mindestlänge des Mittelteils (l) größer als eine auf der Oberfläche des Skis montierte Skibindung einschließlich des zwischen den Bindungsteilen liegenden Raums für die Aufnahme eines Skischuhs ist und das Mittelteil (1) kastenförmig (mit rechteckigem Querschnitt, trapezförmigem Querschnitt oder gewölbter Oberseite) sowie im wesentlichen starr, während das Vorderteil (2) und das Hinterteil (3) in der Vertikalen nach oben leicht biegbar, elastisch und federnd sind, dadurch gekennzeichnet, daß in den Bereichen (4) am Übergang des Mittelteils (1) in das Vorderteil (2) in Richtung Skispitze einerseits und am Übergang des Mittelteils (1) in das Hinterteil (3) in Richtung des hinteren Endes des Skis andererseits jeweils von der Oberseite des Skis her an beiden Außenseiten des Skis wenigstens zwei sich gegenüberliegende Ausgleichselemente (7) aus weichem, jedoch dauerelastischem Material (Weichkunststoff, Silikon, Gummi oder dergleichen) in den Ski eingesetzt sind und daß das Vorderteil (2) und das Hinterteil (3) des Skis in der Längsachse torsionsfähig sind.

2. Ski gemäß Patentanspruch 1, dadurch gekennzeichnet, daß das Mittelteil (1) rechtwinklige, an den Außenseiten der Lauffläche des Skis angebrachte Führungskanten (6, 6') hat, während das Vorderteil (2) und das Hinterteil (3) an den Außenseiten der Lauffläche Führungskanten (5, 5') haben, die von der Ebene der Lauffläche nach außen oben hin abgeschrägt sind, etwa im Winkel von 10°.

3. Ski gemäß Patentanspruch 1 oder 2, dadurch gekennzeichnet, daß die Ausgleichselemente (7) fest, jedoch lösbar in den Ski eingesetzt und auswechselbar sind.

4. Ski gemäß Patentanspruch 1 oder 2, dadurch gekennzeichnet, daß in Bereichen (4') des Vorderteils (2) und des Hinterteils (3) zwischen jeweils 2 gegenüberliegenden Ausgleichselementen (8) zusätzliche Ausgleichselemente (9/10) in den in der Oberfläche des Skis eingelassenen Ausnehmungen (12) bündig, jedoch in horizontaler Ebene drehbar eingesetzt sind, wobei das Ausgleichselement (9/10) in seiner Gesamtheit eine kreisrunde Form aufweist und sein Teil (9) aus hartem, unelastischem Material (Hartkunststoff, Metall oder dergleichen) in der Grundfläche über den größten Teil der Kreisfläche reicht, auf 2 Seiten vom Kreisumfang begrenzt wird und auf den beiden anderen, gegenüberliegenden Seiten die beiden Teile (10) als Kreisabschnitte aus weichem, jedoch dauerelastischem Material (Weichkunststoff, Silikon, Gummi oder dergleichen) hat und wobei die Ausgleichselemente (8) an ihrem zur Mitte des Skis weisenden Ende der Kreisform der Ausgleichselemente (9/10) angepaßt sind, im übrigen jedoch den Ausgleichselementen (7) gemäß Patentanspruch 1 entsprechen.

5. Ski gemäß Patentanspruch 4, dadurch gekennzeichnet, daß anstelle eines Ausgleichselements (9/10) zwischen jeweils 2 gegenüberliegenden Ausgleichselementen (8) in den Bereichen (4'') des Vorderteils (2) und des Hinterteils (3) zwei Ausgleichselemente (9/10) eingesetzt sind, von denen jeweils eines an ein Ausgleichselement (8) angrenzt.

6. Ski gemäß Patentanspruch 1, 2 oder 3, dadurch gekennzeichnet, daß in den Bereichen (4''') zwischen jeweils 2 gegenüberliegenden Ausgleichselementen (8) zusätzliche Ausgleichselemente (13) bündig, jedoch herausnehmbar in Ausnehmungen (14) auf der Oberseite des Skis mittig eingesetzt sind, die an die Ausgleichselemente (8) angrenzen, wobei die Ausgleichselemente (13) weich und dauerelastisch sind oder einen höheren Härtegrad haben.

7. Ski gemäß Patentanspruch 1, 2 oder 3, dadurch gekennzeichnet, daß in den Bereichen (4'''') des Vorderteils (2) und des Hinterteils (3) zwischen jeweils 2 gegenüberliegenden Ausgleichselementen (8) zusätzliche Ausgleichselemente (15) aus weichem, dauerelastischem sowie luft- und flüssigkeitsdichtem Material mit einer Kammer (16) eingelassen sind und die Kammer über ein Ventil (17) mit Druckluft oder Flüssigkeit gefüllt wird.

8. Ski gemäß Patentanspruch 7, dadurch gekennzeichnet, daß mehrere Ausgleichselemente (15) angebracht sind, deren Kammern (16) untereinander durch Röhren verbunden sind.

9. Ski gemäß Patentanspruch 1, 2 oder 3, dadurch gekennzeichnet, daß in den Bereichen (4''''') des Vorderteils (2) und des Hinterteils (3) zwischen den gegenüberliegenden Ausgleichselementen (7, 8) als zusätzliches Ausgleichselement die Schiebeleiste (19) vorhanden ist, die in der in der Oberseite des Skis in dessen Lähngsrichtung angebrachten Führungsschiene (18) bündig, jedoch in Längsrichtung verschiebbar eingesetzt ist, wobei die Schiebeleiste (19) über den vollen Bereich (4''''') mit den Ausgleichselementen (7, 8) eingeschoben und herausgeschoben werden kann und aus weichem und dauerelastischem Material besteht oder Höheren Härtegrad hat.

10. Ski gemäß Patentanspruch 1 oder Patentanspruch 1 und einem oder mehreren der Patentansprüche 2-9, dadurch gekennzeichnet, daß das Längenverhältnis des Mittelteils (1), des Vorderteils (2) und des Hinterteils (3) zueinander etwa dem Verhältnis 3:2:1 entspricht.

11. Ski gemäß Patentanspruch 1 oder Patentanspruch 1 und einem oder mehreren der Patentansprüche 2-10, dadurch gekennzeichnet, daß das vorderteil (2) und ebenso das Hinterteil (3) gegenüber dem Mittelteil (1) eine geringere Stärke/Höhe aufweisen.

12. Ski gemäß Patentanspruch 1 oder Patentanspruch 1 und einem oder mehreren der Patentansprüche 2-11, dadurch gekennzeichnet, daß nur im Bereich (4, 4', 4'', 4''', 4'''', 4''''') des Vorderteils (2) Ausgleichselemente (7, 8, 9/10, 13, 15 oder 18/19) angebracht sind, nicht dagegen am Hinterteil (3) des Skis.

13. Ski gemäß Patentanspruch 1 oder Patentanspruch 1 und einem oder mehreren der Patentansprüche 2-11, dadurch gekennzeichnet, daß im Vorderteil (2) des Skis andere der Ausgleichselemente (7, 8, 9/10, 13, 15, 18/19) angebracht sind als im Hinterteil (3) des Skis.

14. Ski gemäß Patentanspruch 1 oder Patentanspruch 1 und einem oder mehreren der Patentansprüche 2-11, dadurch gekennzeichnet, daß im Bereich (4, 4', 4'', 4''', 4'''', 4''''') des vorderteils (2) und/oder im Bereich (4, 4', 4'', 4''', 4'''', 4''''') des Hinterteils (3) verschiedene der Ausgleichselemente (7, 8, 9/10, 13, 15, 18/19) kombiniert angebracht sind.

## Claims

1. Ski for use in various disciplines of the skiing sport, on various types of tracks, and on various kinds of snow, consisting of a center portion (1), a front portion (2), and a rear portion (3), the minimum length of the center portion (1) being longer than a ski binding mounted on the top surface of the ski including the space between the parts of the binding accommodating the ski boot and the center portion (1) having the shape of a box (with rectangular cross-section, trapezoidal cross-section, or domed top surface) and being substantially stiff, while the front portion (2) and the rear portion (3) are slightly flexible, elastic and resilient upwards in vertical direction, characterized in that in the areas (4) at the transition from the center portion (1) to the front portion (2) in the direction toward the tip of the ski, on the one hand, and at the transition from the center portion (1) to the rear portion (3) in the direction toward the tail of the ski, on the other hand, at least two compensating elements (7) opposing each other at both outer sides of the ski are inserted in the ski from its upper face, such compensating elements (7) consisting of soft, but permanently elastic material (soft plastics, silicon, rubber, or the like), and that the front portion (2) and the rear portion (3) of the ski are torsionally elastic in the longitudinal axis.

2. Ski in accordance with patent claim 1, characterized in that the center portion (1) comprises rectangular guide edges (6, 6') mounted at the outer sides of the running surface of the ski, while the front portion (2) and the rear portion (3) comprise at the outer sides of their running surfaces guide edges (5, 5') that are beveled upwards at an angle of approximately 10° from the level of the running surface towards the outside.

3. Ski in accordance with patent claims 1 or 2, characterized in that the compensating elements (7) are firmly inserted in the ski but can be removed and replaced.

4. Ski in accordance with patent claims 1 or 2, characterized in that in the areas (4') of the front portion (2) and the rear portion (3), between each pair of compensating elements (8) located opposite each other, additional compensating elements (9/10) are let in flush, but rotatable in the horizontal plane, in the recesses (12) in the top surface of the ski, the compensating element (9/10) in its entirety having circular shape and its part (9) of hard, unelastic material (hard plastics, metal, or the like) covering the greater part of the circle area, being limited on two sides by the circumference and on the two other sides opposing each other comprising the two parts (10) as segments of the circle made of soft, but permanently elastic material (soft plastics, silicon, rubber, or the like) and the compensating elements (8) at their ends pointing toward the center of the ski being adapted to the circular shape of the compensating elements (9/10), but otherwise corresponding to the compensating elements (7) in accordance with patent claim 1.

5. Ski in accordance with patent claim 4, characterized in that instead of on compensating element (9/10) between each pair of compensating elements (8) located opposite each other, two compensating elements (9/10) are inserted in the areas (4'') of the front portion (2) and the rear portion (3), one each of such compensating elements (9/10) being adjacent to one compensating element (8).

6. Ski in accordance with patent claims 1,2, or 3, characterized in that in the areas (4'''), between each pair of compensating elements (8) located opposite each other, additional compensating elements (13) are let in flush but detachable in the recesses (14) in the center of the ski's top surface, the compensating elements (13) being soft and permanently elastic or of greater hardness.

7. Ski in accordance with patent claims 1, 2, or 3, characterized in that in the areas (4'''') of the front portion (2) and the rear portion (3), between each pair of compensating elements (8) located opposite each other, additional compensating elements (15) are let in which are made of soft, permanently elastic as well as air and liquid-tight material comprising a chamber (16) and that such chamber is filled by means of a valve (17) with compressed air or with liquid.

8. Ski in accordance with patent claim 7, characterized in that several compensating elements (15) are let in whose chambers (16) are connected to each other by tubes.

9. Ski in accordance with patent claims 1, 2, or 3, characterized in that in the areas (4''''') of the front portion (2) and the rear portion (3), between the compensating elements (7, 8) located opposite each other, the sliding element (19) as an additional compensating element is let in in the top surface of the ski, flush but slidable in longitudinal direction in the guideway (18) located lengthwise in the top surface of the ski, the sliding element (19) being slidable in and out over the full length of the area (4''''') comprising the compensating elements (7, 8) and being made of soft and permanently elastic material or having greater hardness.

10. Ski according to patent claim 1, or according to patent claim 1 and one or more of the patent claims 2-9, characterized in that the length ratio of the center portion (1), the front portion (2), and the rear portion (3) to each other is approximately 3:2:1.

11. Ski according to patent claim 1, or according to patent claim 1 and one or more of the patent claims 2-10, characterized in that the front portion (2) and likewise the rear portion (3) are of lesser thickness/height than the center portion (1).

12. Ski according to patent claim 1, or according to patent claim 1 and one or more of the patent claims 2-11, characterized in that only in the area (4, 4', 4'', 4''', 4'''', 4''''') of the front portion (2) compensating elements (7, 8, 9/10, 13, 15, or 18/19) are inserted, but not in the rear portion (3) of the ski.

13. Ski according to patent claim 1, or according to patent claim 1 and one or more of the patent claims 2-11, characterized in that in the front portion (2) of the ski other compensating elements (7, 8, 9/10, 13, 15, or 18/19) are inserted than in the rear portion (3) of the ski.

14. Ski according to patent claim 1, or according to patent claim 1 and one or more of the patent claims 2-11, characterized in that in the area (4, 4', 4'', 4''', 4'''', 4''''') of the front portion (2) and/or in the area (4, 4', 4'', 4''', 4'''', 4''''') of the rear portion (3) different compensating elements (7, 8, 9/10, 13, 15, or 18/19) are inserted in combination.

## Revendications

1. Ski pour l'utilisation dans différentes disciplines sportives à ski, sur différentes sortes de pistes et avec différentes sortes de neige, composé d'une partie centrale (1), d'une partie antérieure (2) et d'une partie postérieure (3); la longueur minimale de la partie centrale (1) étant supérieure a une fixation montée sur la surface du ski, y compris l'espace entre les parties de la fixation pour la réception d'une chaussure de ski, et la partie centrale (1) étant en forme de caisson (avec coupe tranversale rectangulaire, coupe transversale trapezoidale ou partie supérieure bombée) ainsi qu' essentiellement rigide, alors que la partie antérieure (2) et la partie postérieure (3) sont légèrement flexibles vers le haut dans la verticale, elastiques et souples, caractérisé par le fait que dans la zone de passage de la partie centrale (1) à la partie antérieure (2) dans la direction de la pointe du ski d'un côté et dans la zone de passage de la partie centrale (1) a la partie postérieure (3) dans la direction de l'extrêmité arrière du ski de l'autre côté, au moins deux éléments de compensation se faisant face (7) en matière souple mais cependant à élasticité durable (matière plastique souple, silicone, caoutchouc ou matière semblable) sont placés, à partir de la face supérieure du ski, sur les deux côtés extérieurs du ski et que la partie antérieure (2) et la partie postérieure (3) du ski sont aptes à la torsion dans l'axe longitudinal.

2. Ski selon la revendication de brevet 1, caractérisé par le fait que la partie centrale (1) a des carres de guidage (6, 6') orthogonales placées sur les côtés extérieurs de la semelle, alors que la partie antérieure (2) et la partie postérieure (3) ont des carres de guidage (5, 5') placées sur les côtés extérieurs de la semelle qui sont chanfreinées vers le haut, vers l'extérieur, formant à peu prés un angle de 10°.

3. Ski selon la revendication de brevet 1 ou 2, caractérisé par le fait que les éléments de compensation (7) sont fixés sur le ski, sont cependant amovibles, et sont remplaçables.

4. Ski selon la revendication de brevet 1 ou 2, caractérisé par le fait que, dans les zones (4') de la partie antérieure (2) et de la partie postérieure (3), entre chaque deux éléments de compensation se faisant face (8), des éléments de compensation additionnels (9/10) sont placés dans les creux (12) aménagés a la surface du ski, de façon a être au même niveau, cependant rotatifs au niveau horizontal; l'élément de compensation (9/10) présentant dans son ensemble une forme circulaire et sa pièce (9) en matière dure, inélastique (matière plastique dure, métal ou toute autre matière semblable) recouvrant par sa surface la plus grande partie de la surface circulaire, limité sur 2 côtés par le périmètre du cercle et dur les deux autres côtés opposés par les deux parties (10), segments du cercle en matière souple, cependant durablement élastique (matière plastique souple, silicone, caoutchouc ou toute autre matière semblable) et les éléments de compensation (8) en leur extrémité vers le milieu du ski étant adaptés a la forme circulaire des éléments de compensation (9/10); correspondant toutefois pour le reste aux éléments de compensation (7) selon la revendication de brevet 1.

5. Ski selon la revendication de brevet 4, caractérisé par le fait que, au lieu d'un élément de compensation (9/10) entre chaque deux éléments de compensation se faisant face (8) dans les zones (4'') de la partie antérieure (2) et de la partie postérieure (3), deux éléments de compensation (9/10) sont placés, l'un des deux étant à chaque fois contigu à un élément de compensation (8).

6. Ski selon le revendication de brevet 1, 2 ou 3, caractérisé par le fait que dans les zones (4''') entre chaque deux éléments de compensation se faisant face (8) des éléments de compensation (13) supplémentaires sont placés, tout en étant amovibles, dans des creux (14), de façon à être au niveau de la face supérieure du ski, en son milieu, contigus aux éléments de compensation (8); les éléments de compensation (13) étant souples et à l'élasticité durable ou présentant un degré de dureté élevé.

7. Ski selon la revendication de brevet 1, 2 ou 3, caractérisé par le fait que dans les zones (4'''') de la partie antérieure (2) et de la partie postérieure (3) entre chaque deux éléments de compensation se faisant face (8) sont placés des éléments de compensation additionnels (15) en matière souple à l'élasticité durable ainsi que étanche a l'air et à l'eau avec une chambre (16) remplie d'air comprimé ou de liquide par une soupape (17).

8. Ski selon la revendication de brevet 7, caractérisé par le fait que plusieurs éléments de compensation (15) sont placés dont les chambres (16) sont reliées entre elles par des tuyaux.

9. Ski selon la revendication de brevet 1, 2 ou 3, caractérisé par le fait que dans les zones (4''''') de la partie antérieure (2) et de la partie postérieure (3) entre les éléments de compensation se faisant face (7, 8) il y a, en tant qu'élément de compensation additionnel, la barre coulissante (19) qui est placée sur le ski, dans son sens longitudinal, au même niveau que la coulisse de guidage, cependant de manière à pouvoir être coulissée dans le sens longitudinal; la barre coulissante (19) pouvant être, sur la zone complète (4'''''), introduite ou retirée avec les éléments de compensation (7,8) et est faite de matière souple et à élasticité durable ou présentant un degré de dureté élevé.

10. Ski selon la revendication de brevet 1 ou la revendication de brevet 1 en liaison avec l'une ou plusieurs des revendications de brevet 2-9, caractérisé par le fait que le rapport longitudinal de la partie centrale (1), de la partie antérieure (2) et de la partie postérieure (3) par rapport les unes aux autres correspond environ au rapport 3:2:1.

11. Ski selon la revendication de brevet 1 ou la revendication de brevet 1 en liaison avec l'une ou plusieurs des revendications de brevet 2-10, caractérisé par le fait que la partie antérieure (2) et également la partie postérieure (3), par rapport à la partie centrale (1), présentent une épaisseur/hauteur inférieure.

12. Ski selon la revendication de brevet 1 ou la revendication de brevet 1 en liaison avec l'une ou plusieurs des revendications de brevet 2-11, caractérisé par le fait que seulement dans la zone (4, 4', 4'', 4''', 4'''', 4''''') de la partie antérieure sont placés des éléments de compensation (7, 8, 9/10, 13, 15 ou 18/19 mais pas, par contre, sur la partie postérieure (3) du ski.

13. Ski selon la revendication de brevet 1 ou la revendication de brevet 1 en liaison avec l'une ou plusieurs des revendications de brevet 2-11, caractérisé par le fait que sur la partie antérieure du ski (2) sont placés d'autres éléments de compensation (7, 8, 9/10, 13, 15, 18/19) que sur la partie postérieure (3) du ski.

14. Ski selon la revendication de brevet 1 ou la revendication de brevet 1 en liaison avec l'une ou plusieurs des revendications de brevet 2-11, caractérisé par le fait que dans la zone (4, 4', 4'', 4''', 4'''', 4''''') de la partie antérieure (2) et/ou dans la zone (4, 4', 4'', 4''', 4'''', 4''''') de la partie postérieur (3) différents éléments de compensation (7, 8, 9/10, 13, 15, 18/19) sont combinés.
